# EUROPÄISCHE PATENTSCHRIFT

(11) **EP 1 202 661 B1**
(45) Veröffentlichungstag und Bekanntmachung des Hinweises auf die Patenterteilung: **17.03.2004**
(21) Anmeldenummer: 00953165.8
(22) Anmeldetag: 11.08.2000
(51) Int. Cl.: A47L 13/48, A47L 1/06, A47L 13/10

(54) **REINIGUNGSGERÄT**
CLEANING DEVICE
DISPOSITIF DE NETTOYAGE

(30) Priorität: 12.08.1999 DE 19938222
(43) Veröffentlichungstag der Anmeldung: 08.05.2002
(73) Patentinhaber: KOHLRUSS, Gregor, D-46325 Borken (DE); WIESNER, Hubert, D-46354 Südlohn (DE); Griebe, Oliver, 46414 Rhede (DE)
(72) Erfinder: KOHLRUSS, Gregor, D-46325 Borken (DE); WIESNER, Hubert, D-46354 Südlohn (DE); Griebe, Oliver, 46414 Rhede (DE)
(74) Vertreter: Schneiders, Josef, Dipl.-Ing.
(86) Internationale Anmeldenummer: PCT/EP2000/007818
(87) Internationale Veröffentlichungsnummer: WO 2001/012053

(56) Entgegenhaltungen:
- EP-A- 0 782 835
- EP-A- 0 811 349
- EP-A- 0 914 794
- DE-U- 29 715 454
- FR-A- 2 753 075
- US-A- 1 684 604
- US-A- 2 691 185

## Beschreibung

Die Erfindung betrifft einen Fensterwischer für die manuelle Reinigung von Fensterflächen, mit einem Träger aus formsteifem Material, der mit einem ebenfalls aus formsteifem Material bestehenden Halteprofil für die Halterung einer Gummi-Wischerleiste versehen ist.

Fensterwischer der vorgenannten Art sind in vielfältigen Ausführungsformen bekannt. Für die Reinigung von Fensterscheiben haben diese Fensterwischer eine Gummi-Wischerleiste, wie sie beispielsweise in der EP 0 811 349 A1 oder der DE 297 15 454 U1 beschrieben ist.

Damit eine ausreichende und gleichmäßige manuelle Andruckkraft auf die Gummi-Wischerleiste ausgeübt werden kann, müssen die diesbezüglich als Widerlager dienenden Teile, nämlich der Träger und das daran befestigte Halteprofil, hinreichend formstarr ausgebildet sein. Insbesondere muß vermieden werden, daß sich das Halteprofil bei der Benutzung durchbiegt. Deshalb bestehen bei den nach dem Stande der Technik bekannten Fensterwischem der eingangs genannten Art der Träger und das Halteprofil meistens aus Metall oder aus einem entsprechend harten und widerstandsfähigen Kunststoff, wie beispielsweise ABS (Acrylnitril-Butadien-Styrol).

Die Verwendung von derartigen formstabilen, widerstandsfähigen Materialien für den Träger hat darüber hinaus den Vorteil, daß der Fensterwischer funktionssicher, robust und langlebig ist. Dem steht jedoch der Nachteil gegenüber, daß empfindliche Oberflächen gefährdet sind, wenn sie versehentlich mit dem Träger oder dem Halteprofil in Kontakt kommen, was sich bei der normalen Anwendung praktisch kaum vermeiden läßt. So können beispielsweise Aluminium- oder Echtholz-Fensterrahmen bei der Fensterreinigung mit einem Fensterwischer der bekannten Art verkratzt werden. Darüber hinaus kommt es immer wieder zu Beschädigungen von Oberflächen, wenn ein derartiger Fensterreiniger versehentlich herunterfällt, was sich selbst bei Beachtung der üblichen Sorgfalt in der täglichen Praxis nicht vollkommen ausschließen läßt.

Nach dem Stande der Technik (FR-A-27 53 075) ist es bei Möbelreinigungsvorrichtungen bekannt, den dort ebenfalls starren Träger allseitig mit einer weichen, nachgiebigen Umhüllung zu versehen, um zu verhindern, daß man die bei der Möbelreinigung zu reinigen Oberflächen beschädigt. Bei diesen vorbekannten Möbelreinigungsvorrichtungen sind die Reinigungselemente allerdings außen an der elastischen Umhüllung angebracht und werden deshalb nur ungleichmäßig abgestützt. Würde man die Gummi-Wischerleiste eines Fensterwischers an einer solchen Umhüllung befestigen und abstützen, so wäre die Funktion des Fensterwischers erheblich beeinträchtigt.

Es ist deshalb Aufgabe der Erfindung, den Fensterwischer der eingangs genannten Art dahingehend weiterzubilden, daß die zu reinigende Fläche geschont wird, ohne daß die Führung und Abstützung der Gummi-Wischerleiste beeinträchtigt wird.

Zur Lösung dieser Aufgabe schlägt die Erfindung ausgehend vom Fensterwischer der eingangs genannten Art vor, daß der Träger und das Halteprofil mit Ausnahme der Stelle, wo die Wischerleiste mit ihrer Wischkante herausragt, allseitig mit einer elastischen nachgiebigen, stoßdämpfenden Ummantelung versehen sind.

Der Fensterwischer gemäß der Erfindung ist mit Ausnahme der Stelle, wo die Wischerleiste mit Ihrer Wischkante herausragt, mit einer weichen, stoßabsorbierenden Schicht bedeckt. Diese Beschichtung bzw. Ummantelung ist elastisch verformbar, so daß sie nach einer Beanspruchung selbsttätig wieder ihre ursprüngliche Form annimmt.

Der besondere Vorteil des Fensterwischers der Erfindung besteht darin, daß empfindliche Oberflächen auch bei unvorsichtiger Handhabung des Fensterwischers nicht beschädigt werden können, sofern man die üblicherweise bei der manuellen Reinigung auftretenden Kräfte und Belastungen zugrundelegt. Alle Kanten und Ecken des Trägers und des Halteprofils sind stoßdämpfend weich ummantelt, so daß keine Gefahr mehr besteht, daß beispielsweise Fensterrahmen verletzt bzw. verkratzt werden. Das gilt auch für versehentliche Stoßbeanspruchungen, die auftreten, wenn der Fensterwischer herunterfällt. Aufgrund der stoßabsorbierenden Wirkung der erfindungsgemäßen Ummantelung tritt nämlich keine punktuelle Belastung mehr auf, sondern lediglich eine kurzzeitige, elastische Deformierung des Materials der Ummantelung.

Durch die erfindungsgemäße Ausgestaltung des Fensterwischers werden die Gebrauchsvorteile des Fensterwischers in keiner Weise negativ beeinflußt. Es besteht vielmehr die Möglichkeit, die Stabilität des Trägers und des Halteprofils konsequent bezüglich der Anforderung für den jeweiligen Anwendungszweck zu optimieren. So ist es beispielsweise denkbar, daß Halteprofil für die Gummi-Wischerielste aus besonders hartem und biegesteifem Material, beispielsweise gehärtetem Stahlblech oder dergleichen herzustellen, um eine optimale Auflage und entsprechend gute Reinigungsergebnisse zu erzielen. Durch die stoßdämpfende Ummantelung besteht dennoch keine Gefahr, daß dies schädliche Auswirkungen bei unbeabsichtigten Kontakten von empfindlichen Oberflächen mit dem Träger des Fensterwischers haben könnte, beispielsweise bei der Berührung eines Aluminium-Fensterrahmens.

Zweckmäßigerweise ist die Ummantelung unlösbar an dem Träger befestigt. Dadurch wird sichergestellt, daß der umfassende Schutz durch die erfindungsgemäße Ausgestaltung auch beim Langzeiteinsatz jederzeit gegeben ist.

Besonders vorteilhaft ist es, daß die Ummantelung als Umschäumung aus elastisch nachgiebigem Kunststoffschaum ausgebildet ist. Insbesondere geschlossenporiger Schaum, beispielsweise aus Polyurethan (PU) hat nämlich sowohl gute stoßdämpfende, als auch elastische Eigenschaften, und zwar bereits bei einer Dicke in der Größenordnung von Millimetern. Darüber hinaus hat eine Kunststoff-Umschäumung ein sehr geringes Gewicht, was für die Brauchbarkeit eines manuellen Geräts in jedem Fall positiv ist. Außerdem ist die Technik der Umschäumung besonders rationell durchführbar und ermöglicht die gezielte stoßdämpfende Abpolsterung kritischer Stellen, indem die Materialstärke der Ummantelung lokal erhöht wird. Die äußere Formgebung einer derartigen Umschäumung ist nämlich im wesentlichen frei wählbar. Unabhängig von der Form des Grundkörpers, d. h. bei der Erfindung des Trägers, hat das Material der Ummantelung bei diesem Fertigungsverfahren einen besonders innigen Kontakt mit der Oberfläche des Trägers, so daß eine besonders feste und haltbare Verbindung erreicht wird. Dies kommt der Lebensdauer des Fensterwischers natürlich zugute, selbst wenn mitunter rauhe Einsatzbedingungen auftreten.

Vorzugsweise ist an dem Träger ein Handgriff angebracht, der ebenfalls mit der Ummantelung versehen ist. Dieser Handgriff kann entweder einstückig mit dem Träger ausgebildet sein, oder auch an einem Verlängerungsstiel angebracht sein, der lösbar an den Träger anschließbar ist. Während die erstgenannte Variante ein besonders kompaktes Handgerät darstellt, wird der Aktionsradius bei der zweiten Variante durch den Verlängerungsstiel entsprechend erweitert. Es ist gleichfalls denkbar, daß ein Verlängerungsstiel ebenfalls an die Ausführung angeschlossen werden kann, bei welcher der Träger einstückig einen Handgriff aufweist.

Durch die erfindungsgemäße Ausgestaltung des Handgriffs wird die Handhabung des Fensterwischers nochmals merklich verbessert. Die nachgiebigelastische Ummantelung im Griffbereich paßt sich nämlich beim Umfassen an die Hand an und sorgt auf diese Weise für besonders sicheren Halt. Dies kommt insbesondere dann zum tragen, wenn der Handgriff - wie üblicherweise bei der manuellen Naßreinigung - feucht wird und Handgriffe aus starrem Material glatt und rutschig werden, was natürlich ein Entgleiten aus der Hand bzw. unbeabsichtigten Kontakt mit den zu reinigendem Oberflächen begünstigt. Bei der Erfindung ist dies nicht der Fall. Der ummantelte Handgriff ist nämlich unter allen denkbaren Einsatzbedingungen besonders griffsicher.

Falls die Ummantelung als Umschäumung aus Kunststoffschaum ausgebildet ist, wird die Benutzung überdies auch deswegen als besonders angenehme empfunden, da Kunststoffschaum eine gute thermische lsolierwirkung hat Selbst bei kühlen Umgebungstemperaturen fühlt sich ein derartiger Griff angenehm warm an, was natürlich der Benutzungsfreundlichkeit ebenfalls entgegenkommt.

Für eine ergonomische Handhabung ist es vorteilhaft, daß die Ummantelung des Handgriffs Ausformungen aufweist. Auf diese Weise können beispielsweise Griffmulden für die einzelnen Finger ausgeformt werden, so daß mit einer Hand ein formschlüssiger, sicherer Griff erreicht wird. Eine vorteilhafte Weiterbildung sieht vor, daß die Ausformungen eine Vielzahl von vorstehenden Noppen aufweisen. Durch den punktuellen Kontakt mit der Haut sorgen diese Noppen bei der Benutzung des Fensterwischers für eine durchblutungsfördernde Massage der Handinnenfläche. Dies wird meistenteils als subjektiv angenehm empfunden und macht wegen der durchblutungsfördemden Wirkung längeres, ermüdungsfreies Arbeiten möglich.

Bei der erfindungsgemäße Ausgestaltung eines Fensterwischers kann die Gummi-Wischerleiste fest oder alternativ lösbar am Träger angebracht sein. Während die feste Anbringung für einen besonders sicheren Halt sorgt, hat die lösbare Anbringung des oder der Reinigungselemente den Vorteil, daß sie bei Verschleiß oder für unterschiedliche Anwendungsfälle leicht ausgetauscht werden können. Zur lösbaren Anbringung können die Gummi-Wischerleisten beispielsweise seitlich in entsprechende Aufnahmeprofile eingeschoben werden.

Der Träger kann bei der Erfindung sowohl einstückig aus Metall oder Kunststoff bestehen, oder auch daraus kombiniert sein, beispielsweise mit in Kunststoff eingespritzten Metallprofilen, Anschlußstücken und dergleichen.

Ein Ausführungsbeispiel der Erfindung ist im folgenden anhand der Zeichnung näher erläutert. Hierzu zeigen im einzelnen:
- Fig. 1: einen Längsschnitt durch einen erfindungsgemäßen Fensterwischer;
- Fig. 2:: einen Querschnitt durch einen erfindungsgemäßen Fensterwischer gemäß Fig. 1.

In den Darstellungen in Fig. 1 und Fig. 2 ist ein erfindungsgemäßes Reinigungsgerät in Form eines Fensterreinigers, d. h. eines manuellen Reinigungsgeräts für glatte Flächen dargestellt und darin als Ganzes mit dem Bezugszeichen 1 versehen. in den beiden Darstellungen finden die identischen Bezugszeichen Verwendung.

## Patentansprüche

1. Fensterwischer für die manuelle Reinigung von Fensterflächen, mit einem Träger (2) aus formsteifem Material, der mit einem ebenfalls aus formsteifem Material bestehenden Halteprofil (6) für die Halterung einer Gummi-Wischerfeiste (4) versehen ist, **dadurch gekennzeichnet, daß** der Träger (2) und das Halteprofil (6) mit Ausnahme der Stelle, wo die Wischerleiste (4) mit ihrer Wischkante herausragt, allseitig mit einer elastisch nachgiebigen, stoßdämpfenden Ummantelung (8) versehen sind.

2. Fensterwischer nach Anspruch 1, **dadurch gekennzeichnet, daß** die Ummantelung (8) als Umschäumung aus elastisch nachgiebigem Kunststoffschaum ausgebildet ist.

3. Fensterwischer nach den Ansprüchen 1 und 2, **dadurch gekennzeichnet, daß** die Umschäumung (8) aus geschlossenporigem Polyurethanschaum besteht.

4. Fensterwischer nach Anspruch 1, **dadurch gekennzeichnet, daß** der Träger (2) einstückig mit einem Handgriff (3) verbunden, der ebenfalls von der Ummantelung (8) ummantelt ist.

5. Fensterwischer nach Anspruch 6, **dadurch gekennzeichnet, daß** der Handgriff (3) an einem Verlängerungsstiel angebracht ist, der lösbare an dem Träger (2) anschließbar ist.

6. Fensterwischer nach Anspruch 4, **dadurch gekennzeichnet, daß** die Ummantelung (8) des Handgriffs (3) Ausformungen aufweist

7. Fensterwischer nach Anspruch 6, **dadurch gekennzeichnet, daß** die Ausformungen eine Vielzahl von vorstehenden Noppen (9) aufweisen.

8. Fensterwischer nach Anspruch 1, **dadurch gekennzeichnet, daß** der Träger (2) aus Metal besteht.

9. Fensterwischer nach Anspruch 1, **dadurch gekennzeichnet, daß** der Träger (2) aus Kunststoff besteht.

## Claims

1. A window wiper for manually cleaning window surfaces, comprising a carrier (2) of a material which is stiff in respect of shape and provided with a holding profile (6) comprising a material which is also stiff in respect of shape, for holding a rubber wiper strip (4), **characterised in that** with the exception of the location where the wiper strip (4) projects out with its wiper edge the carrier (2) and the holding profile (6) are provided on all sides with an elastically yielding, shock-absorbing casing (8).

2. A window wiper according to claim 1 **characterised in that** the casing (8) is in the form of a foam enclosure (8) of elastically yielding plastic foam.

3. A window wiper according to claims 1 and 2 **characterised in that** the foam enclosure (8) comprises closed-pore polyurethane foam.

4. A window wiper according to claim 1 **characterised in that** the carrier (2) is integrally connected to a handle (3) which is also enclosed by the foam enclosure (8).

5. A window wiper according to claim 6 **characterised in that** the handle (3) is mounted to an extension shaft which can be releasably connected to the carrier (2).

6. A window wiper according to claim 4 **characterised in that** the casing (8) of the handle (3) has shaped portions.

7. A window wiper according to claim 6 **characterised in that** the shaped portions have a plurality of projecting knobs (9).

8. A window wiper according to claim 1 **characterised in that** the carrier (2) comprises metal.

9. A window wiper according to claim 1 **characterised in that** the carrier (2) comprises plastic material.

## Revendications

1. Dispositif de nettoyage de fenêtres pour le nettoyage manuel de vitres, avec un support (2) en un matériau indéformable, qui est pourvu d'un profilé de retenue (6) réalisé également en un matériau indéformable pour la retenue d'une baguette d'essuyage (4) en caoutchouc, **caractérisé en ce que** le support (2) et le profilé de retenue (6), à l'exception de l'emplacement où la baguette d'essuyage (4) fait saillie avec son arête d'essuyage, sont pourvus de tout côté d'une enveloppe élastique flexible (8), amortissant les coups.

2. Dispositif de nettoyage de fenêtres selon la revendication 1, **caractérisé en ce que** l'enveloppe (8) est réalisée comme moussage en une mousse de matériau synthétique élastique flexible.

3. Dispositif de nettoyage de fenêtres selon l'une des revendications 1 et 2, **caractérisé en ce que** le moussage (8) est constitué de mousse de polyuréthane à alvéoles fermées.

4. Dispositif de nettoyage de fenêtres selon la revendication 1, **caractérisé en ce que** le support (2) est relié en une pièce à une poignée (3) qui est également entourée par l'enveloppe (8).

5. Dispositif de nettoyage de fenêtres selon la revendication 6, **caractérisé en ce que** la poignée (3) est montée sur un manche à rallonge qui peut être fixé relâchement au support (2).

6. Dispositif de nettoyage de fenêtres selon la revendication 4, **caractérisé en ce que** l'enveloppe (8) de la poignée (3) présente des moulures.

7. Dispositif de nettoyage de fenêtres selon la revendication 6, **caractérisé en ce que** les moulures présentent une multitude de tétons saillants (9).

8. Dispositif de nettoyage de fenêtres selon la revendication 1, **caractérisé en ce que** le support (2) est en métal.

9. Dispositif de nettoyage de fenêtres selon la revendication 1, **caractérisé en ce que** le support (2) est en matériau synthétique.
